# FASCICULE DE BREVET EUROPEEN

(11) **EP 0 094 455 B1**
(45) Date de publication et mention de la délivrance du brevet: **18.05.1988**
(21) Numéro de dépôt: 82201552.5
(22) Date de dépôt: 07.12.1982
(51) Int. Cl.: F23H 5/00, F23H 1/02, F23L 1/02, F23L 9/00, F24B 13/02

(54) **Grille pour la combustion de combustibles solides dans des poêles, des foyers, des fourneaux et autres**
Rost für die Verbrennung von festen Brennstoffen in häuslichen Öfen, Industrieöfen, Herden usw.
Grate for the combustion of solid fuels in stoves, furnaces, fires, etc

(30) Priorité: 17.05.1982 BE 2059706
(43) Date de publication de la demande: 23.11.1983
(73) Titulaire: V.F.M. Verkoop en Fabrikatie van Metaalprodukten Naamloze Vennootschap, B-3800 Sint Truiden (BE)
(72) Inventeur: Driesmans, Jean, B-3202 Linden (BE)
(74) Mandataire: Ottelohe, Jozef René

(56) Documents cités:
- CH-A- 261 310
- DE-C- 936 230
- NL-C- 29 877

## Description

L'invention concerne un appareil de chauffage tel que poêle, foyer, fourneau, chaudière de chauffage central, four, séchoir et autres, pour la combustion de combustibles solides dans des espaces fermés et ouverts.

Le but principal de l'invention est la réalisation d'un appareil de chauffage qui permet un réglage parfait du feu avec une très haute température de combustion et un grand rendement, et ce quelle que soit l'espèce de combustible solide utilisé.

Un autre but consiste en ce que le verre à l'épreuve du feu qui se trouve dans une porte pour la fermeture par exemple d'un foyer ou d'un poêle, soit maintenu libre de suie, de goudron et de condensation. Encore un autre but consiste en la réalisation d'une grille de longue durée de vie.

Ces buts sont atteints par l'appareil de chauffage tel qu'il est caractérisé dans les revendications.

On connaît du NL-A-29877 une grille réglable pour un appareil de chauffage, qui se compose d'un grille supérieure et d'une grille inférieure, qui sont coulissables l'une au-dessus de l'autre. La largeur de fente entre les barres de grille reste toutefois toujours égale sur toute la longueur, quelle qui soit la position des grilles l'une par rapport à l'autre. Par conséquent il n'est pas possible, avec cette grille réglable, de fermer graduellement les fentes dans la grille à partir de leurs extrémités afin d'amener plus d'air vers le centre du feu et d'obtenir ainsi une combustion meilleure et totale du combustible sur la grille. En outre dans ce brevet, aucun dispositif accessoire n'est décrit pour l'amenée d'air secondaire.

On connaît aussi du CH-A-261310 une grille qui se compose d'un grille supérieure et d'une grille inférieure qui sont coulissables l'une par rapport à l'autre dans le but de régler la dimension des ouvertures de passage de la grille. Dans ce cas également, dans toutes les positions différentes des grilles, la largeur de fente entre les barres de grille sur toute leur longueur reste égale, de sorte que cette grille a le même inconvénient que celui décrit dans le NL-A-29877. Ici non plus, aucun dispositif accessoire n'est prévu pour l'amenée d'air secondaire.

On connaît aussi du DE-C-936230 une grille composée de deux parties de grille coulissables d'une manière rectiligne l'une par rapporta l'autre, la largeur de fente entre les barres de grille reste égale sur toute leur longueur, quelle que soit la position que prennent les grilles l'une par rapport à l'autre, de sorte que cette grille a aussi le même inconvénient que les grilles décrites dans les brevets néerlandais et suisse précités. Dans le cas de la grille tournante représentée dans les dessins, cet inconvénient est encore plus grand parce que quand on tourne la grille supérieure, à quelle occasion les fentes des grilles supérieure et inférieure arrivent à se superposer, la largeur de fente est la plus grande contre la périphérie de la grille au tieu du centre de ta gritte. ici non pius, it n'y a pas de dispositif accessoire prévu pour l'amenée d'air secondaire.

Au contraire, l'appareil de chauffage selon l'invention et décrit dans la première partie caractéristique de la revendication 1, a l'avantage que le centre du feu pent recevoir plus d'air primaire que sa périphérie. Ceci permet une meilleure combustion du combustible pour toutes les capacités de feu, en fonction de la position de la grille mobile par rapport à la grille fixe. Ceci est obtenu par la fermeture graduelle des extrémités des ouvertures de passage qui sont situées à la périphérie des grilles. Un avantage supplémentaire est que là où il y a le plus de feu sur la grille et où le plus d'air est amené, cet endroit est le plus refroidi, grâce à quoi la durée de vie de la grille est considérablement allongée.

Un autre avantage de la construction spéciale de l'appareil de chauffage selon l'invention est l'amenée d'air secondaire à travers l'ouverture, qui débouche verticalement dans l'espace de combustion prévue sous la porte en verre. En outre on forme un rideau d'air parfaitement pur contre la porte en verre, grâce à quoi celle-ci reste impeccablement propre. Un autre avantage est que la pollution de l'air par le monoxyde de carbonne est réduite et que le volume des cendres est rédui à un minimum.

A titre d'exemple il suit ci-dessous une description plus détaillée d'une forme de réalisation de l'appareil de chauffage choisi en conformité avec l'invention. Cette description renvoie aux dessins annexés, dans lesquels:
la fig. 1 représente une coupe transversale d'un foyer ouvert à clapet économisant et porte en verre;
la fig. 2 représente la grille supérieure fixe en perspective;
la fig. 3 représente la grille inférieure déplaçable en perspective;
la fig. 4 représente une vue d'en haut des deux grilles placées l'une au-dessus de l'autre dans une plaque fixe;
la fig. 5 représente une coupe longitudinale suivant la ligne V-V de la fig. 4;
la fig. 6 représente une vue d'en haut des deux grilles placées l'une au-dessus de l'autre dans la plaque fixe, mais la grille déplaçable étant partiellement déplacée.

Dans ces figures, on remarque lefoyerouvert 1 à clapet économisant 2, qui est fermé par une porte en verre 3. En bas dans le foyer ouvert 1, une grille fixe 5 est placée dans une plaque fixe 4 et est pourvue d'ouvertures de passage 6 oblongues à bords longitudinaux parallèles. Sous et contre cette grille, il y a une deuxième grille 7 de la même dimension que la grille 5, suspendue d'une manière déplaçable dans deux profilés guides 8-9, qui sont fixés au côté inférieur de la plaque 4. Dans cette deuxième grille 7 sont également prévues des ouvertures de passage 10 oblongues, mais dont chaque fois un des bords longitudinaux a la forme d'un V obtus, de sorte que chaque ouverture de passage est le plus large dans sa partie centrale et est plus large que la distance entre les bords longitudinaux des ouvertures de passage 6 de la première grille 5. Ces ouvertures de passage 6-10 dans les deux grilles 5-7 devraient aussi pouvoir avoir d'autres formes et peuvent se trouver sous la forme de petits trous, ouvertures ovales, rondes ou sous d'autres formes, placés en triangle, à condition qu'il soit veillé à ce que le passage de chaque ouverture de passage 10 formée dans la grille 7 soit plus grande au centre de cette grille. C'est ainsi que cette grille pourrait être pourvue au centre d'ouvertures qui sont plus grandes que celles prévues près des côtés latéraux de la grille, ou bien on pourrait prévoir au centre de la grille plus d'ouvertures que près des bords latéraux de celle-ci. Cette grille 7 est pourvue au devant d'une manette 11, qu'on peut actionner sur le devant du foyer ouvert pour déplacer ladite grille 7 par rapport à la grille 5. Le passage de l'air est maximal quand les ouvertures de passage 6-10 des deux grilles 5-7 sont juste superposées. Mais quand la grille inférieure 7 est déplacée jusqu'à ce que les ouvertures de passage 6 de la grille 5 sont fermées, l'air ne peut plus passer. La grille 7 peut aussi être déplacée partiellement dans les profilés de guidage 8-9 jusqu'à ce que les extrémités des ouvertures de passage 6 de la grille 5 sont fermées et que seule la partie centrale en reste libre. Dans ce cas, chaque ouverture de passage a la forme d'un triangle. La partie centrale de la grille reçoit alors plus d'air que set côtés latéraux, de sorte que la combustion du combustible sur la grille est le plus vive au centre du combustible. Un réglage efficace de l'air est donc possible en fonction de la taille du feu qu'on désire obtenir. Sous la porte en verre 3, de préférence une ouverture oblongue 12 est prévue pour laisser pénétrer de l'air secondaire dans la chambre de combustion 13, et dans cettes chambre de combustion 13, un profilé 14 guidant l'air est placé devant ladite ouverture pour faire dévier l'air verticalement contre le côté intérieur de la porte en verre 3, où les gaz non brûlés sont mélangés dans la chambre de combustion 13 à l'air secondaire fraîchement amené. De ce fait, un rideau d'air parfaitement pur avec ±20% d'oxygène pur est formé contre la porte en verre 3, grâce à quoi celle-ci reste impeccablement propre.

## Revendications

1. Appareil de chauffage tel que poêle, foyer, fourneau et autres pour la combustion de combustibles solides, pourvu d'une porte en verre (3) et d'une grille réglable composée d'une grille supérieure (5) et d'une grille (7) inférieure correspondante qui peuvent être déplacées l'une par rapport à l'autre, caractérisé par le fait que l'appareil de chauffage comprend la combinaison suivante:
a-dans une des grilles (7) sont prévues des ouvertures de passage oblongues (10) qui à partir de leurs extrémités deviennent graduellement plus larges afin de fermer graduellement, lors du déplacement d'une des grilles (5-7), les extrémités des ouvertures de passage situées contre la périphérie des grilles et de maintenir ouverte l'autre partie des ouvertures pour le maintien de l'amenée d'air à travers la partie centrale du feu;
b-entre la porte en verre (3) et les grilles (5-7) est prévue dans l'appareil de chauffage (1) une ouverture d'air (12) pour l'amenée d'air secondaire et à l'intérieur de l'appareil de chauffage (1), à une certaine distance de la porte en verre (3), est prévu un profil de conduite d'air (14) pour écarter l'air secondaire amené vers le haut dans l'espace de combustion (13) de l'appareil de chauffage (1) et contre la porte en verre (3).

2. Appareil de chauffage conforme à la revendication 1, caractérisé par le fait que les ouvertures de passage (10) dans la grille (7) ont essentiellement la forme d'un triangle obtus.

3. Appareil de chauffage avec une grille rectangulaire fixe et une grille rectangulaire déplaçable conformément à une des revendications 1 ou 2, caractérisé par le fait que les ouvertures de passage (6-10) dans les deux grilles (5-7) sont dirigées transversalement à la direction de déplacement rectiligne de la grille déplaçable (7).

4. Appareil de chauffage conforme à la revendication 3, caractérisé par le fait que la grille fixe (5) repose dans une plaque (4) et que la grille déplaçable (7) est suspendue sous la grille fixe (5) dans des profilés de guidage (8-9) de la plaque (4) et est pourvue d'une manette (11) qui peut être actionnée à l'avant de l'appareil de chauffage.

## Patentansprüche

1. Heizgerät, wie ein Stubenofen, ein Herd, ein Kontinu-Ofen u.dgl. für die Heizung mit festen Brennstoffen, versehen mit einer Glastür (3) und einem regelbaren Feuerrost bestehend aus einem Oberrost (5) und einem entsprechenden Unterrost (7), welche gegenseitig verstellbar sind, dadurch gekennzeichnet, dass es die folgende Merkmalskombination aufweist:
a-in einem der vorgenannten Roste (7) sind längliche Durchgangsöffnungen (10) vorgesehen, welche sich ab ihren Enden allmählich erweitern, derart dass während der Verstellung eines der beiden Roste (5, 7), die am Umfang der Roste befindlichen Enden der Durchgangsöffnungen allmählich geschlossen werden und der übrige Teil der Durchgangsöffnungen geöffnet bleibt zwecks Sicherung der Luftzufuhr durch den Zentralteil der Feuerstelle;
b-zwischen der vorgenannten Glastür (3) und den beiden Rosten (5, 7) ist im betreffenden Heizgerät (1) eine Luftdurchgangsöffnung (12) für die Sekundärluftzufuhr vorgesehen und ist im Innen des Heizgerätes (1), in einer bestimmten Entfernung von der Glastür (3), eine Luftleitung (14) für die Abfuhr der dem Oberteil des Feuerraumes (13) des Heizgerätes (1), sowie der Glastür (3) zugeführten Sekundärluft angeordnet.

2. Heizgerät gemäss dem Anspruch 1, dadurch gekennzeichnet, dass die vorgenannten Durchgangsöffnungen (10) des Rostes (7) im wesentlichen die Form eines stumpfen Dreieckes aufweisen.

3. Heizgerät mit einem festen rechteckigen Rost und einem verschiebbaren rechteckigen Rost gemäss irgendeinem der vorhergehenden Ansprüche 1-2, dadurch gekennzeichnet, dass die Durchgangsöffnungen (6, 10) der beiden Roste (5, 7) quergerichtet sind in bezug auf die geradlinige Verschiebungsrichtung des verstellbaren Rostes (7).

4. Heizgerät gemäss dem Anspruch 3, dadurch gekennzeichnet, dass der feste Rost (5) in einer Platte (4) liegt und der verschiebbare Rost (7) unter dem festen Rost (5) in Führungsprofilen (8, 9) dieser Platte (4) aufgehängt ist und mit einem an der Vorderseite des Heizgerätes betätigbaren Handgriff (11) versehen ist.

## Claims

1. Heating apparatus such as a stove, hearth, furnace and other for the combustion of solid wastes provided with a glass window (3) and an adjustable grille consisting of an upper grille (5) and a corresponding lower grille (7) which can be moved one with respect to the other, characterized by the fact that the heating apparatus includes the following combination:
a-in one of the grilles (7) oblong passage holes are provided (10) which starting at their ends gradually become wider in order to gradually close, upon the movement of one of the grilles (5-7), the extreme ends of the passage holes located at the edge of the grille and to keep the other part of the holes open in order to maintain the flow of air through the central part of the fire;
b-between the glass door (3) and the grille (5-7) an air opening (12) is provided in the heating apparatus (1) for the secondary flow of air, and inside the heating apparatus (1) at a certain distance from the glass window (3) an air guide section (14) is provided to divert the secondary air flow upwards to the combustion area (13) of the heating apparatus (1) and against the glass door (3).

2. Heating apparatus according to claim 1, characterized in the passage holes (10) in the grille (7) have essentially the shape of an obtuse triangle.

3. Heating apparatus with a fixed rectangular grille and moving rectangular grille according to one of the claims 1 or 2, characterized in that the passage holes (6-10) in the two grilles (5-7) are directed transversely to the direction of the rectilinear motion of the moving grille (7).

4. Heating apparatus according to claim 1, characterized in that the fixed grille (5) rests on a plate (4) and that the moving grille (7) is suspended under the fixed grille (5) in guide sections (8-9) of the plate (4) and is provided with a hand lever (11) which can be operated from the front of the heating apparatus.
